# FASCICULE DE BREVET EUROPEEN

(11) **EP 3 630 040 B1**
(45) Date de publication et mention de la délivrance du brevet: **29.09.2021**
(21) Numéro de dépôt: 18729057.2
(22) Date de dépôt: 22.05.2018
(51) Int. Cl.: A61H 5/00

(54) **JEU DE LUNETTES D'ENTRAINEMENT DE LA VISION**
BRILLENSET FÜR SICHTTRAINING
SPECTACLE SET FOR VISION TRAINING

(30) Priorité: 24.05.2017 FR 1754605
(43) Date de publication de la demande: 08.04.2020
(73) Titulaire: Sept Plus Un, 44350 Guerande (FR)
(72) Inventeur: GIORGIS, Nicolas, Guerande 44350 (FR); WAMBERGUE, Jean-Charles, Trignac 44570 (FR)
(74) Mandataire: Merckling, Norbert
(86) Numéro de dépôt international: PCT/EP2018/063300
(87) Numéro de publication internationale: WO 2018/215412

(56) Documents cités:
- WO-A1-91/08506
- WO-A1-2014/054946
- DE-C- 570 622
- US-A- 1 206 132
- US-A- 3 705 760

## Description

### Domaine technique

La présente invention se rapporte au domaine des dispositifs d'entraînement en vue de la récupération d'une vision optimale.

L'invention concerne plus particulièrement un jeu de lunettes de rééducation de la vision dans lequel chaque lunette cache une partie différente du champ de vision pour un entraînement dynamique et une récupération holistique d'une vision optimale. L'invention concerne également une méthode d'entraînement complet de la vision basée sur l'utilisation de ce jeu de lunettes de rééducation.

### Etat de la technique

La baisse de la vue est à la fois due au vieillissement des yeux, mais également à la perte progressive des compétences du cerveau qui traite de façon instantanée et permanente les informations venant des yeux pour créer des images.

La correction des défauts dus au vieillissement des yeux est du domaine médical alors que l'exercice du cortex visuel est du domaine de l'apprentissage et de l'entraînement.

Pour entraîner le cortex visuel à mieux traiter les informations visuelles qu'il reçoit et ainsi améliorer la vision, il est connu de porter des lunettes à trous ou à grilles, également connues sous le terme de lunettes à sténopé ou lunettes sténopéiques. Il s'agit de lunettes opaques dans lesquelles sont conformés de multiples petits trous qui laissent passer un faisceau de lumière dans l'œil, qui élimine la dispersion de la lumière et réduit le cercle flou sur la rétine. Ces petits trous présentent un diamètre d'environ 1 millimètre, habituellement de 1 à 1,2 millimètre, et leurs bords sont généralement espacés de 3 à 4 millimètres. Ces lunettes sont généralement portées de manière progressive, de deux à cinq minutes par jour de manière à respecter la sensation de fatigue des yeux. Ces lunettes à sténopé ont pour but de fortifier et redonner de la souplesse aux muscles oculomoteurs qui sont de moins en moins sollicités dans leurs amplitudes complètes, ce qui améliore la vision du sujet de manière considérable. La remise en mouvement des muscles qui entourent les yeux a également pour effet de dynamiser la vascularisation de toute l'orbite.

Cependant, ces lunettes et leur utilisation permettent uniquement de re-tonifier les muscles de l'œil et le cortex visuel de manière partielle et statique. L'inventeur a en effet découvert qu'il était possible d'améliorer considérablement ce type d'entraînement du cortex visuel au moyen d'un nouveau jeu de lunettes spécifiques et d'une nouvelle méthode d'utilisation des celles-ci.

Par le document US 3705760 A on connaît des lunettes de protection intégrées dans un masque facial, et prévues pour protéger les yeux et le visage du porteur contre les projections, les impuretés, la lumière intense, le froid et le vent.

### Description de l'invention

L'objet de la présente invention vise par conséquent à pallier les inconvénients de l'art antérieur en proposant un nouveau jeu de lunettes d'entraînement de la vision permettant de dynamiser à la fois la vision verticale, horizontale, latérale et périphérique tout en favorisant le fonctionnement coopératif des différentes centres du cerveau. Un autre objet de la présente invention vise à proposer un nouveau procédé d'entraînement du cortex visuel basé sur une utilisation du jeu de lunettes précédent dans le cadre d'un entraînement dynamique en vue d'une récupération holistique d'une vision optimale.

Puisqu'il n'est pas possible de rééduquer simultanément les différentes compétences du cerveau impliquées dans la vision, le nouveau jeu de lunettes de l'invention et son procédé d'entraînement associé permettent de faire travailler successivement chaque ensemble du cerveau impliqué dans la vision grâce à différentes paires de lunettes distinctes.

L'entraînement de la vision grâce à l'invention s'adresse non seulement aux personnes dont la vue a baissé avec l'âge, au myopes et aux astigmates et à toute autre personne présentant une déficience visuelle, mais il peut également être utilisé de manière préventive ou afin de procurer une vue encore supérieure à des personnes n'ayant aucune déficience visuelle.

Les objets assignés à l'invention sont atteints à l'aide d'un jeu de lunettes d'entraînement de la vision par occultation d'une partie du champ visuel, caractérisé en ce qu'il comprend plusieurs lunettes différentes les unes des autres prévues pour être utilisées successivement et comportant chacune une surface opaque recouvrant l'ensemble du champ de vision et dans laquelle est ménagée au moins une partie transparente permettant la vision, cette au moins une partie transparente étant différente pour chacune des lunettes, l'au moins une partie transparente étant sous la forme d'une fente transparente longitudinale d'au moins 1,5 millimètre de large ou sous la forme d'une surface transparente continue d'au moins 50 millimètres carré.

Ce jeu de lunettes d'entraînement de la vision est préférentiellement utilisé conjointement avec des lunettes à sténopé du type connu dont il diffère, notamment en ce que les parties transparentes des lunettes selon l'invention sont de dimensions supérieures à celles des lunettes sténopéiques connues.

Le jeu de lunettes comprend au moins deux lunettes choisies parmi les lunettes suivantes :
- des lunettes d'entraînement de la mise en cohérence des points sur une ligne horizontale de chaque œil, ces lunettes présentant une seule partie transparente sous la forme d'une fente continue de vue horizontale située au niveau de l'axe horizontal des pupilles d'un sujet qui regarde droit devant lui ;
- des lunettes d'entraînement de la mise en cohérence des points sur une ligne verticale de chaque œil, ces lunettes présentant uniquement deux parties transparentes prévues chacune sous la forme d'une fente continue de vue verticale située au niveau de l'axe vertical d'une des pupilles d'un sujet qui regarde droit devant lui ;
- des lunettes d'entraînement de la vision dans le champ médial de chaque œil, ces lunettes présentant une seule partie transparente sous la forme d'une fente de vue verticale centrale d'au moins 10 millimètres de large et située de manière médiane entre l'axe vertical des deux pupilles d'un sujet qui regarde droit devant lui ;
- des lunettes d'entraînement de la vision dans le champ latéral de chaque œil, ces lunettes présentant uniquement deux parties transparentes chacune sous la forme d'une fente de vue verticale latérale d'au moins 10 millimètres de large et décalée latéralement par rapport à l'axe vertical de chacune des pupilles d'un sujet qui regarde droit devant lui ;
- des lunettes d'entraînement de la vision dans le champ supéro-externe de l'œil droit et l'angle inféro-externe de l'œil gauche, ces lunettes présentant uniquement deux parties transparentes, la partie transparente associé à l'œil droit étant sous la forme d'une zone transparente latérale supérieure droite décalée vers la droite par rapport à l'axe vertical de la pupille droite d'un sujet qui regarde droit devant lui et décalée vers le haut par rapport à l'axe horizontal de cette même pupille, et la partie transparente associé à l'œil gauche étant sous la forme d'une zone transparente latérale inférieure gauche décalée vers la gauche par rapport à l'axe vertical de la pupille gauche d'un sujet qui regarde droit devant lui et décalée vers le bas par rapport à l'axe horizontal de ladite pupille gauche ;
- des lunettes d'entraînement de la vision dans le champ supéro-externe de l'œil gauche et l'angle inféro-externe de l'œil droit, ces lunettes présentant uniquement deux parties transparentes, la partie transparente associé à l'œil gauche étant sous la forme d'une zone transparente latérale supérieure gauche décalée vers la gauche par rapport à l'axe vertical de la pupille gauche d'un sujet qui regarde droit devant lui et décalée vers le haut par rapport à l'axe horizontal de cette même pupille, et la partie transparente associé à l'œil droit étant sous la forme d'une zone transparente latérale inférieure droite décalée vers la droite par rapport à l'axe vertical de la pupille droite d'un sujet qui regarde droit devant lui et décalée vers le bas par rapport à l'axe horizontal de ladite pupille droite ; et
- des lunettes d'entraînement de la vision en convergence des deux yeux, ces lunettes présentant uniquement deux parties transparentes centrées chacune sur les pupilles d'un sujet qui regarde droit devant lui, chacune des deux parties transparentes étant prolongées vers l'avant par un tube creux opaque rapporté sur les lunettes, ces deux tubes creux opaques convergeant l'un vers l'autre au niveau de leur extrémité libre.

Selon un exemple de mise en œuvre de l'invention, le jeu de lunettes comprend au moins trois, préférentiellement quatre, plus préférentiellement cinq lunettes choisies parmi les lunettes d'entraînement précédentes.

Selon un exemple supplémentaire de mise en œuvre de l'invention, le jeu de lunettes comprend au moins six, préférentiellement sept lunettes choisies parmi les lunettes d'entraînement décrites plus haut.

Selon un exemple de mise en œuvre de l'invention, la fente de vue horizontale des lunettes d'entraînement de la mise en cohérence des points sur une ligne horizontale présente une largeur L1 comprise entre 1 et 5 millimètres, préférentiellement comprise entre 2 et 4 millimètres, et plus préférentiellement sensiblement égale à 3 millimètres.

Selon un autre exemple de mise en œuvre de l'invention, les fentes de vue verticales des lunettes d'entraînement de la mise en cohérence des points sur une ligne verticale présentent chacune une largeur L2 comprise entre 1,5 et 5 millimètres, préférentiellement comprise entre 2 et 4 millimètres, et plus préférentiellement sensiblement égale à 3 millimètres.

Selon un exemple supplémentaire de mise en œuvre de l'invention, la fente de vue verticale centrale des lunettes d'entraînement de la vision dans le champ médial est située à une distance L3 de l'axe vertical de chacune des deux pupilles, cette distance L3 étant comprise entre 5 et 30 millimètres, préférentiellement comprise entre 10 et 20 millimètres, et plus préférentiellement sensiblement égale à 15 millimètres.

Selon un exemple de mise en œuvre de l'invention, chacune des larges fentes de vue verticale latérale des lunettes d'entraînement de la vision dans le champ latéral est située à une distance latérale externe L4 de l'axe vertical de chacune des deux pupilles, cette distance L4 étant comprise entre 1,5 et 10 millimètres, préférentiellement comprise entre 3 et 7 millimètres, et plus préférentiellement sensiblement égale à 5 millimètres.

Selon un autre exemple de mise en œuvre de l'invention, pour les lunettes d'entraînement de la vision dans le champ supéro-externe et inféro-externe des yeux :
- la partie transparente formant une zone transparente latérale supérieure est située à une distance verticale L5' ou L6' au-dessus de l'axe horizontal des pupilles, cette distance verticale L5' ou L6' étant comprise entre 1,5 et 5 millimètres, préférentiellement comprise entre 2 et 4 millimètres, et plus préférentiellement sensiblement égale à 3 millimètres, et située à une distance latérale L5" ou L6" décalée vers l'extérieur par rapport à l'axe vertical de chacune des deux pupilles, cette distance latérale L5" ou L6" étant comprise entre 3 et 20 millimètres, préférentiellement comprise entre 5 et 15 millimètres, et plus préférentiellement sensiblement égale à 10 millimètres ; et
- la partie transparente formant une zone transparente latérale inférieure est située à une distance verticale L5' ou L6' au-dessous de l'axe horizontal des pupilles, cette distance verticale L5' ou L6' étant comprise entre 1,5 et 5 millimètres, préférentiellement comprise entre 2 et 4 millimètres, et plus préférentiellement sensiblement égale à 3 millimètres, et située à une distance latérale L5" ou L6" décalée vers l'extérieur par rapport à l'axe vertical de chacune des deux pupilles, cette distance latérale L5" ou L6" étant comprise entre 3 et 20 millimètres, préférentiellement comprise entre 5 et 15 millimètres, et plus préférentiellement sensiblement égale à 10 millimètres.

Selon un exemple supplémentaire de mise en œuvre de l'invention, les deux parties transparentes des lunettes d'entraînement de la vision en convergence présentent des dimensions respectives horizontale L7a et verticale L7b comprises entre 5 et 40 millimètres, préférentiellement comprise entre 10 et 30 millimètres, et plus préférentiellement sensiblement égale à 22 millimètres.

Selon un exemple de mise en œuvre de l'invention, les deux parties transparentes des lunettes d'entraînement de la vision en convergence sont de forme circulaire avec un diamètre L7a égal à L7b et compris entre 5 et 40 millimètres, préférentiellement compris entre 10 et 30 millimètres, et plus préférentiellement sensiblement égal à 22 millimètres, et en ce que les tubes creux opaques ont une section ronde de même diamètre L7a interne.

Selon un exemple de mise en œuvre de l'invention, les deux parties transparentes (30) des lunettes d'entraînement (1, 17) de la vision en convergence sont de forme ovale, carrée ou autrement polygonale et que les tubes creux opaques (18) présentent une section de même forme.

Selon un autre exemple de mise en œuvre de l'invention, les tubes creux opaques des lunettes d'entraînement de la vision en convergence présentent une longueur moyenne L7' comprise entre 20 et 100 millimètres, préférentiellement comprise entre 40 et 80 millimètres, et plus préférentiellement comprise entre 55 et 65 millimètres.

Selon un autre supplémentaire de mise en œuvre de l'invention, les tubes creux opaques des lunettes d'entraînement de la vision en convergence convergent l'un vers l'autre au niveau de leur extrémité libre de sorte que leurs axes de révolution se coupent à une distance de convergence L7" du plan vertical passant par les deux pupilles du sujet, cette distance L7" étant comprise entre 50 et 300 millimètres, préférentiellement comprise entre 100 et 200 millimètres, et plus préférentiellement comprise entre 140 et 160 millimètres.

Selon un exemple de mise en œuvre de l'invention, la surface opaque est obtenue par l'ajout de caches occultant la vision qui sont rapportés sur des lunettes transparentes. Ainsi, il est par exemple possible de convertir des lunettes existantes en lunettes selon l'invention.

Selon un autre exemple de mise en œuvre de l'invention, l'au moins une partie transparente est une matière transparente ou une absence de matière prévue dans la surface opaque. Ainsi, dans le cas où la partie transparente est une absence de matière prévue dans la surface opaque, il est possible de fabriquer les lunettes selon l'invention en matière opaque, avec des évidements prévus dans la matière pour former l'au moins une partie transparente.

Les objets assignés à l'invention sont atteints également à l'aide d'un procédé d'entraînement de la vision, caractérisé en ce qu'il consiste à porter successivement chacune des lunettes du jeu de lunettes tel que décrit précédemment pendant une durée limitée.

Selon un exemple de mise en œuvre du procédé de l'invention, chacune des lunettes du jeu de lunettes est portée pendant une durée minimum d'une minute, préférentiellement pendant une durée minimum de deux minutes.

Selon un autre exemple de mise en œuvre de l'invention, le procédé consiste à porter successivement chacune des lunettes du jeu de lunettes ainsi que des lunettes à sténopé classiques pendant une durée limitée. En effet, pour une plus grande efficacité, le procédé d'entraînement de la vision de l'invention est préférentiellement effectué conjointement avec une utilisation régulière des lunettes sténopéiques classiques pendant une durée similaire.

Les avantages de la présente invention sont particulièrement nombreux. En effet, ce jeu de lunettes et son utilisation permet avantageusement de dynamiser la vision verticale, horizontale, latérale et périphérique tout en favorisant le fonctionnement coopératif des centres du cerveau.

Là où les méthodes classiques se contentent de re-tonifier les muscles de l'œil et/ou les systèmes cérébraux coopératifs associés à la vue de manière statique, le jeu de lunettes de l'invention et son procédé d'utilisation permet un entraînement dynamique en vue d'une récupération holistique d'une vision optimale. Par le jeu de lunettes de l'invention et son procédé d'utilisation, il est possible de rééduquer successivement les différentes compétences impliquées dans la vision en faisant travailler chaque système impliqué dans la vision grâce à des lunettes distinctes et spécifiques.

Peu onéreux, ne nécessitant aucune prescription médicale et d'un usage simple et peu contraignant, le jeu de lunettes de l'invention permet ainsi non seulement d'améliorer sa vue à faible coût, mais également de pouvoir à terme se passer de lunettes correctrices ou de chirurgie des yeux.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue schématique de face de lunettes d'entraînement de la mise en cohérence des points sur une ligne horizontale de chaque œil selon l'invention ;
- la figure 2 est une vue schématique de face de lunettes d'entraînement de la mise en cohérence des points sur une ligne verticale de chaque œil selon l'invention
- la figure 3 est une vue schématique de face de lunettes d'entraînement de la vision dans le champ médial de chaque œil selon l'invention ;
- la figure 4 est une vue schématique de face de lunettes d'entraînement de la vision dans le champ latéral de chaque œil selon l'invention ;
- la figure 5 est une vue schématique de face de lunettes d'entraînement de la vision dans le champ supéro-externe de l'œil droit et l'angle inféro-externe de l'œil gauche selon l'invention ;
- la figure 6 est une vue schématique de face de lunettes d'entraînement de la vision dans le champ supéro-externe de l'œil gauche et l'angle inféro-externe de l'œil droit selon l'invention ;
- la figure 7 est une vue schématique de face de lunettes d'entraînement de la vision en convergence des deux yeux selon l'invention ; et
- la figure 8 est une vue schématique de dessus des lunettes d'entraînement de la figure 7 dans laquelle les tubes creux opaques sont représentés en coupe.

### Mode(s) de réalisation de l'invention

Les éléments structurellement et fonctionnellement identiques présents sur plusieurs figures distinctes, sont affectés d'une même référence numérique ou alphanumérique.

L'invention concerne un jeu de lunettes d'entraînement de la vision dans lequel chacune des lunettes (1) dudit jeu de lunettes cache une partie différente du champ de vision pour un entraînement dynamique et une récupération holistique d'une vision optimale. Ainsi, il ne s'agit pas de lunettes correctrices à caractère médical mais de lunettes (1) d'entraînement de la vision qui peuvent être achetées et commercialisées par n'importe qui sans contre-indication.

En effet, l'inventeur a découvert que les lunettes d'entraînement de la vision à sténopé permettent d'entraîner les muscles de l'œil et le cortex visuel seulement de manière partielle et statique. Par des études poussée, l'inventeur a découvert qu'il était possible d'améliorer considérablement ce type d'entraînement du cortex visuel au moyen d'un nouveau jeu de lunettes spécifiques et d'une nouvelle méthode d'utilisation des celles-ci.

Ce jeu de lunettes comprend différentes lunettes (1) d'entraînement de la vision, chacune comportant au moins une partie opaque (2) qui occulte la vision et au moins une partie transparente (3) permettant la vision. Ces lunettes (1) ne sont pas des lunettes à sténopé, la partie transparente n'est pas sous la forme d'un trou, mais plutôt soit sous la forme d'une fente transparente longitudinale (4), soit sous la forme d'au moins une grande surface transparente continue (5).

L'au moins une fente transparente longitudinale (4) présente au moins 1,5 millimètre de large, préférentiellement sensiblement égale à 3 millimètre de large, tandis que l'au moins une grande surface transparente continue (5) présente au moins 50 millimètres carré. Par grande surface transparente on entend une surface continue d'un seul tenant, qui se distingue d'un ensemble de petites surfaces unitaires.

L'au moins une fente transparente longitudinale (4) traverse préférentiellement la partie opaque (2) d'un bord à un autre.

Chacune des lunettes (1) d'entraînement de la vision de l'invention permet d'entraîner les muscles de l'œil et le cortex visuel de différentes manières, à chaque fois différente, de sorte que tous les muscles de l'œil et toutes les parties du cortex visuel et du cerveau impliquées dans la vision soient stimulés, entraînés et renforcés.

Comme cela sera expliqué plus loin, chacune des lunettes (1) d'entraînement de la vision de l'invention doivent être portée successivement pendant une durée donnée pour que l'entraînement soit optimal. Il est bien entendu possible d'en utiliser qu'une partie des lunettes du jeu de lunettes de l'invention, mais le résultat est par conséquent beaucoup moins efficace. En effet, cette invention concerne un jeu de lunettes composé de plusieurs lunettes (1) d'entraînement de la vision différentes qui doivent toutes être portées successivement et non pas des lunettes unitaires destinées à être utilisées de manière individuelle et isolée.

Le jeu de lunettes de l'invention comprend au moins trois, préférentiellement quatre, plus préférentiellement cinq lunettes (1) d'entraînement de la vision différentes. Pour un entraînement et une amélioration optimale de la vision, le jeu de lunettes de l'invention comprend au moins six, préférentiellement sept lunettes (1) d'entraînement de la vision différentes.

Ainsi, le jeu de lunettes (1) d'entraînement de la vision selon l'invention comprend préférentiellement sept lunettes (1) d'entraînement de la vision, qui sont toutes différentes.

Le jeu de lunettes (1) d'entraînement de la vision selon l'invention comprend plusieurs lunettes (1) d'entraînement de la vision différentes qui sont décrites ci-après en référence aux figures 1 à 8.

Sur ces figures l'axe vertical (6) et l'axe horizontal (7) de chacune des pupilles d'un sujet qui regarde droit devant lui sont représentées par une ligne discontinue, la position de chaque pupille étant symbolisé par un rond noir (8).

En effet, pour une meilleure efficacité, chacune des lunettes (1) d'entraînement de la vision de l'invention doit être dimensionnée afin de s'adapter à la position des yeux du sujet de sorte que les parties opaques (2) et les parties transparentes (3) soient correctement positionnées par rapport à ses pupilles.

Les verres (9) des lunettes (1) d'entraînement de la vision sont par exemple en matière plastique ou minéral, tandis que la monture (10) est par exemple en matière plastique ou en métal.

Les verres (9) des lunettes (1) de l'invention sont préférentiellement joints de manière à former un seul verre (9) de type masque.

Afin de former les parties opaques (2) qui occultent la vision les verres (9) des lunettes (1) peuvent par exemple être recouverte d'un revêtement opaque, par exemple sous la forme d'une peinture ou d'un film. Celui doit bloquer la vue. Il peut par exemple être de couleur noire.

Selon une variante de l'invention, les parties opaques (2) peuvent être constitues de caches amovibles qui sont rapportés sur des lunettes entièrement transparentes.

Les premières lunettes d'entraînement (1, 11) selon l'invention sont représentées de manière schématique et simplifiée sur la figure 1.

Ces lunettes (1, 11) présentent une seule partie transparente (3) sous la forme d'une unique fente continue de vue horizontale (21) située au niveau de l'axe horizontal (7) des deux pupilles d'un sujet qui regarde droit devant lui.

La fente de vue horizontale (21) s'étend préférentiellement sur toute la largeur des verres (9) et/ou de la partie opaque (2).

La fente de vue horizontale (21) présente une largeur L1 comprise entre 1,5 et 5 millimètres, préférentiellement comprise entre 2 et 4 millimètres, et plus préférentiellement sensiblement égale à 3 millimètres.

Ces premières lunettes d'entraînement (1, 11) ont pour but de stimuler et de faire travailler les systèmes coopératifs cérébraux responsables de la mise en cohérence des points sur une ligne horizontale de chaque œil afin de faire coopérer les systèmes gestionnaires des lignes horizontales de manière intensive avec tous les autres centres de la vision.

Les secondes lunettes d'entraînement (12) selon l'invention sont représentées de manière schématique et simplifiée sur la figure 2.

Ces lunettes (12) présentent uniquement deux parties transparentes (3) prévues chacune sous la forme d'une fente continue de vue verticale (22) située chacun au niveau de l'axe vertical (6) d'une des pupilles d'un sujet qui regarde droit devant lui.

Chaque fente de vue verticale (22) s'étend préférentiellement sur toute la hauteur des verres (9) et/ou de la partie opaque (2).

Chaque fente de vue verticale (22) présente une largeur L2 comprise entre 1,5 et 5 millimètres, préférentiellement comprise entre 2 et 4 millimètres, et plus préférentiellement sensiblement égale à 3 millimètres.

Ces secondes lunettes d'entraînement (12) ont pour but de stimuler et de faire travailler les systèmes coopératifs cérébraux responsables de la mise en cohérence des points sur une ligne verticale de chaque œil afin de faire coopérer les systèmes gestionnaires des lignes verticales de manière intensive avec tous les autres centres de la vision.

Les troisièmes lunettes d'entraînement (13) selon l'invention sont représentées de manière schématique et simplifiée sur la figure 3.

Ces lunettes (13) présentent une seule partie transparente (3) sous la forme d'une large fente de vue verticale centrale (23) située de manière centrale entre l'axe vertical (6) des deux pupilles d'un sujet qui regarde droit devant lui. Ainsi, cette large fente de vue verticale centrale (23) est prévue dans la partie médiane des lunettes (13), dans l'axe vertical du nez, et occulte également la partie située en face des pupilles, obligeant le sujet à loucher.

Cette fente de vue verticale centrale (23) est considérée comme large car elle présente une largeur d'au moins 10 millimètres, ce qui la différencie des fines fentes transparentes horizontale (21) et verticale (22) qui présentent une largeur préférentiellement inférieure ou égale à 5 millimètres.

La large fente de vue verticale centrale (23) s'étend préférentiellement sur toute la hauteur des verres (9) et/ou de la partie opaque (2). Elle est située à une distance L3 de l'axe vertical (6) de chacune des deux pupilles, cette distance L3 étant comprise entre 5 et 30 millimètres, préférentiellement comprise entre 10 et 20 millimètres, et plus préférentiellement sensiblement égale à 15 millimètres.

Ces troisièmes lunettes d'entraînement (13) ont pour but d'obliger le sujet à utiliser alternativement le champ médial de chaque œil pour former une image complète afin que les deux hémisphères du cerveau collaborent de façon active pour former une image complète de l'environnement.

Les quatrièmes lunettes d'entraînement (14) selon l'invention sont représentées de manière schématique et simplifiée sur la figure 4.

Ces lunettes (14) présentent uniquement deux parties transparentes (3) chacune sous la forme d'une large fente de vue verticale latérale (24) située de manière latérale décalée vers l'extérieur par rapport à l'axe vertical (6) de chacune des pupilles d'un sujet qui regarde droit devant lui.

Ces lunettes (14) présentent donc une configuration sensiblement inverse des celles des troisièmes lunettes (13), avec une bande médiane opaque (25) qui occulte également la partie située en face des pupilles.

Chaque large fente de vue verticale latérale (24) est située à une distance latérale externe L4 de l'axe vertical de chacune des deux pupilles, cette distance L4 étant comprise entre 1,5 et 10 millimètres, préférentiellement comprise entre 3 et 7 millimètres, et plus préférentiellement sensiblement égale à 5 millimètres

Ces quatrièmes lunettes d'entraînement (14) ont pour but d'obliger le sujet à utiliser alternativement le champ latéral de chaque œil pour former une image complète afin que les deux hémisphères du cerveau collaborent de façon active pour former une image complète de l'environnement.

Les cinquièmes lunettes d'entraînement (15) selon l'invention sont représentées de manière schématique et simplifiée sur la figure 5.

Ces lunettes (15) présentent uniquement deux parties transparentes (3), à savoir une partie transparente supérieure droite (26) et une partie transparente inférieure gauche (27). Ainsi, ces lunettes (15) obturent presque totalement les deux champs visuels à l'exception de l'angle supéro-externe de l'œil droit et l'angle inféro-externe de l'œil gauche.

Dans ces cinquièmes lunettes d'entraînement (15), la partie transparente (3) associé à l'œil droit est sous la forme d'une zone transparente latérale supérieure droite (26) décalée vers la droite par rapport à l'axe vertical (6) de la pupille droite d'un sujet qui regarde droit devant lui et décalée vers le haut par rapport à l'axe horizontal de cette même pupille, et la partie transparente (3) associé à l'œil gauche est sous la forme d'une zone transparente latérale inférieure gauche (27) décalée vers la gauche par rapport à l'axe vertical (6) de la pupille gauche d'un sujet qui regarde droit devant lui et décalée vers le bas par rapport à l'axe horizontal de ladite pupille gauche.

La partie transparente (3) formant la zone transparente latérale supérieure droite (26) est située à une distance verticale L5' au-dessus de l'axe horizontal (7) des pupilles, avec L5' étant comprise entre 1,5 et 5 millimètres, préférentiellement comprise entre 2 et 4 millimètres, et plus préférentiellement sensiblement égale à 3 millimètres. Cette partie transparente latérale supérieure droite (26) est située à une distance latérale L5" décalée vers l'extérieur (c'est-à-dire vers la droite) par rapport à l'axe vertical (6) de chacune des deux pupilles, avec L5" étant comprise entre 3 et 20 millimètres, préférentiellement comprise entre 5 et 15 millimètres, et plus préférentiellement sensiblement égale à 10 millimètres.

La partie transparente (3) formant la zone transparente latérale inférieure gauche (27) est située à une distance verticale L5' au-dessous de l'axe horizontal (7) des pupilles, avec L5' étant comprise entre 1,5 et 5 millimètres, préférentiellement comprise entre 2 et 4 millimètres, et plus préférentiellement sensiblement égale à 3 millimètres. Cette partie transparente latérale inférieure gauche (27) est située à une distance latérale L5" décalée vers l'extérieur (c'est-à-dire vers la gauche) par rapport à l'axe vertical (6) de chacune des deux pupilles, avec L5" étant comprise entre 3 et 20 millimètres, préférentiellement comprise entre 5 et 15 millimètres, et plus préférentiellement sensiblement égale à 10 millimètres.

Ces cinquièmes lunettes d'entraînement (15) ont pour but d'obliger le sujet à bouger la tête et le corps de façon dynamique afin de permettre au cerveau de reformer une image complète de l'environnement. Avec ces lunettes (15), le morcelage inhabituel de l'image induit une stimulation nouvelle de nombreux centres et aires des deux hémisphères cérébraux pour reformer une image cohérente. Une des particularités de ces lunettes (15) consiste à faire travailler en coopération à la fois les deux hémisphères cérébraux et le corps calleux, c'est-à-dire l'unique voie de communication nerveuse entre les deux hémisphères cérébraux.

Les sixièmes lunettes d'entraînement (16) selon l'invention sont représentées de manière schématique et simplifiée sur la figure 6.

Ces lunettes (16) présentent uniquement deux parties transparentes (3), à savoir une partie transparente inférieure droite (28) et une partie transparente supérieure gauche (29). Ainsi, ces lunettes (16) obturent presque totalement les deux champs visuels à l'exception de l'angle supéro-externe de l'œil droit et l'angle inféro-externe de l'œil gauche.

Ces sixièmes lunettes d'entraînement (16) sont proches des cinquièmes lunettes (15) car il s'agit de leur image en miroir.

Dans ces sixièmes lunettes d'entraînement (16) la partie transparente (3) associé à l'œil droit est sous la forme d'une zone transparente latérale inférieure droite (28) décalée vers la droite par rapport à l'axe vertical (6) de la pupille droite d'un sujet qui regarde droit devant lui et décalée vers le bas par rapport à l'axe horizontal (7) de ladite pupille droite et la partie transparente (3) associé à l'œil gauche est sous la forme d'une zone transparente latérale supérieure gauche (29) décalée vers la gauche par rapport à l'axe vertical (6) de la pupille gauche d'un sujet qui regarde droit devant lui et décalée vers le haut par rapport à l'axe horizontal (7) de cette même pupille.

La partie transparente (3) formant la zone transparente latérale inférieure droite (28) est située à une distance verticale L6' au-dessous de l'axe horizontal (7) des pupilles, avec L6' étant comprise entre 1,5 et 5 millimètres, préférentiellement comprise entre 2 et 4 millimètres, et plus préférentiellement sensiblement égale à 3 millimètres. Cette partie transparente (3) latérale inférieure droite (28) est située à une distance latérale L6" décalée vers l'extérieur (c'est-à-dire vers la droite) par rapport à l'axe vertical (6) de chacune des deux pupilles, avec L6" étant comprise entre 3 et 20 millimètres, préférentiellement comprise entre 5 et 15 millimètres, et plus préférentiellement sensiblement égale à 10 millimètres.

La partie transparente (3) formant la zone transparente latérale supérieure gauche (29) est située à une distance verticale L6' au-dessus de l'axe horizontal (7) des pupilles, avec L6' étant comprise entre 1,5 et 5 millimètres, préférentiellement comprise entre 2 et 4 millimètres, et plus préférentiellement sensiblement égale à 3 millimètres. Cette partie transparente latérale supérieure gauche (29) est située à une distance latérale L6" décalée vers l'extérieur (c'est-à-dire vers la gauche) par rapport à l'axe vertical (6) de chacune des deux pupilles, avec L6" étant comprise entre 3 et 20 millimètres, préférentiellement comprise entre 5 et 15 millimètres, et plus préférentiellement sensiblement égale à 10 millimètres.

Les sixièmes lunettes d'entraînement (16) ont le même but que les cinquièmes lunettes (15) et fonctionnent de la même manière, mais en inversant la façon dont travail chaque œil et donc chaque hémisphère cérébral.

Les septièmes lunettes d'entraînement (17) selon l'invention sont représentées de manière schématique et simplifiée sur les figures 7 et 8.

Ces lunettes (17) présentent uniquement deux parties transparentes (30) centrées chacune sur les pupilles d'un sujet qui regarde droit devant lui.

Chacune des deux parties transparentes (30) est prolongées vers l'avant par un tube creux opaque (18) rapporté sur les lunettes, ces deux tubes creux opaques (18) convergeant l'un vers l'autre au niveau de leur extrémité libre.

Chacune des deux parties transparentes (30) des lunettes (1) d'entraînement de la vision en convergence présente une largeur L7a et une hauteur L7b chacune comprises entre 5 et 40 millimètres, préférentiellement comprise entre 10 et 30 millimètres, et plus préférentiellement sensiblement égale à 22 millimètres. Elles sont préférentiellement de forme circulaire avec un diamètre L7a égal à L7b et compris entre 5 et 40 millimètres, préférentiellement compris entre 10 et 30 millimètres, et plus préférentiellement sensiblement égal à 22 millimètres.

Préférentiellement les tubes creux opaques (18) ont une section ronde de même diamètre L7a interne que celle des deux parties transparentes (30) circulaires.

Les tubes creux opaques (18) présentent une longueur moyenne L7' comprise entre 20 et 100 millimètres, préférentiellement comprise entre 40 et 80 millimètres, et plus préférentiellement comprise entre 55 et 65 millimètres.

Les tubes creux opaques (18) convergent l'un vers l'autre au niveau de leur extrémité libre de sorte que leurs axes de révolution (19) se coupent à une distance de convergence L7" du plan vertical (20) passant par les deux pupilles du sujet, cette distance L7" étant comprise entre 50 et 300 millimètres, préférentiellement comprise entre 100 et 200 millimètres, et plus préférentiellement comprise entre 140 et 160 millimètres.

Ces septièmes lunettes d'entraînement (17) guident le regard dans l'axe de chaque pupille et obligent le sujet à regarder à travers les tubes creux opaques (18). Ces tubes creux opaques (18) sont orientés de façon à laisser voir uniquement les points vues par les deux yeux en convergence.

Ces septièmes lunettes d'entraînement (17) ont pour but de faire travailler la convergence du sujet et l'obliger à effectuer d'importants mouvements de bascule de la tête et du haut du corps dans tous les plans de l'espace. Il s'agit d'appréhender l'environnement afin de recréer une image cohérente. Ainsi, ces lunettes d'entraînement (17) remettent en relation de façon intense le système visuel, les systèmes de l'équilibre, de la proprioception spatial du corps (principalement de la tête) et de l'oculo-céphalogyrie, c'est-à-dire le couplage du contrôle des mouvements oculaires et de celui de la tête en relation avec la vision. En effet, de nos jours, dans la vie moderne citadine ces différents systèmes ne sont presque plus utilisés ensemble alors qu'ils jouent un rôle important entre autre dans la vision.

On notera bien que l'invention concerne un jeu de lunettes (1) comprenant plusieurs lunettes (1) différentes les unes des autres prévues pour être utilisées successivement, ce jeu pouvant comprendre préférentiellement au moins des lunettes telles que les premières lunettes d'entraînement (11) représentées sur la figure 1. Ce jeu de lunettes (1) peut également comprendre préférentiellement des lunettes telles que les secondes lunettes d'entraînement (12) représentées sur la figure 2, des lunettes telles que les troisièmes lunettes d'entraînement (13) représentées sur la figure 3, des lunettes telles que les quatrièmes lunettes d'entraînement (14) représentées sur la figure 4, des lunettes telles que les cinquièmes lunettes d'entraînement (15) représentées sur la figure 5, des lunettes telles que les sixièmes lunettes d'entraînement (16) représentées sur la figure 6, et/ou des lunettes telles que les septièmes lunettes d'entraînement (17) représentées sur les figures 7 et 8.

Ainsi, le jeu de lunettes (1) de l'invention se caractérise en ce qu'il comprend préférentiellement au moins une des lunettes telles que celles décrites précédemment et représentées sur les figures 1 à 8, et au moins d'autres lunettes (1) d'entraînement de la vision. Du moment que toutes les lunettes (1) du jeu de lunettes (1) de l'invention sont différentes, ces autres lunettes peuvent être des lunettes telles que celles décrites précédemment et représentées sur les figures 1 à 8, ou d'autres lunettes d'entraînement d'un autre type.

Selon une variante de l'invention, la surface opaque peut être obtenue par l'ajout de caches occultant la vision et qui sont rapportés sur des lunettes transparentes. On peut ainsi convertir des lunettes classiques en lunettes selon l'invention en collant, clipsant ou rapportant des parties opaques sur les verres ou la monture d'une quelconque manière.

Cette solution est cependant déconseillée pour des lunettes de vue.

On notera que l'au moins une partie transparente peut être constituée par de la matière transparente, par exemple du verre ou du plastique transparente. Elle peut également être constituée par une absence de matière prévue dans la surface opaque, notamment dans le cas où cette surface opaque est sous la forme d'une masse monobloc de matière opaque. En effet, il est facile et peu coûteux de fabriquer les lunettes selon l'invention en matière plastique opaque, avec des évidements prévus dans ladite matière plastique pour former l'au moins une partie transparente.

Comme évoqué précédemment, l'invention concerne également un procédé d'entraînement complet de la vision basée sur l'utilisation du jeu de lunettes d'entraînement de l'invention.

Ce procédé d'entraînement de la vision est basé sur le port de chacune des lunettes (1) du jeu de lunettes tel que décrit précédemment pendant une durée limitée.

Préférentiellement, le port de chacune des lunettes (1) est associé à des mouvements du corps et de la tête du sujet afin d'effectuer un entraînement dynamique de la vision, qui s'est avéré être bien plus efficace qu'un entraînement statique. Il est ainsi conseillé d'utiliser le jeu de lunettes de l'invention en marchant et en fixant des points distincts dans l'espace.

De même, le port de chacune des lunettes (1) est préférentiellement associé à un environnement riche en stimulations visuelles et obstacles.

Lors d'une utilisation du jeu de lunettes de l'invention dans le but de récupérer une vision optimale, chacune des lunettes (1) est portée successivement au moins trois fois par semaine, préférentiellement une fois par jour jusqu'à la récupération d'une vision optimale. Chacune des lunettes (1) est portée pendant une durée minimum d'une minute, préférentiellement pendant une durée minimum de deux minutes. Ainsi, un entraînement quotidien prend préférentiellement une quinzaine de minutes, c'est-à-dire 2 x 7 minutes, plus quelques secondes pour à chaque fois changer de lunettes (1).

Préférentiellement, en début de période d'entraînement, chacune des lunettes (1) est portée quotidiennement pendant deux à cinq minutes par jour de manière à respecter la sensation de fatigue des yeux, cette durée pouvant ensuite être étendue lorsque l'utilisateur s'est bien entraîné, par exemple jusqu'à une durée de cinq minutes à dix minutes par jour.

Une fois une vision optimale récupérée, le jeu de lunettes peut être utilisé moins fréquemment pour un usage d'entretien. De même, dans le cas où le sujet possède déjà une vision optimale, le jeu de lunettes peut être utilisé pour un effet préventif, notamment à partir de la quarantaine. Dans ces deux cas, les lunettes (1) du jeu de lunettes de l'invention sont portées au moins une fois par semaine, préférentiellement deux fois par semaine.

On notera que ce procédé d'entraînement s'adresse essentiellement aux personnes dont la vue a baissé avec l'âge, atteintes de presbytie, mais aussi de myopie et/ou d'astigmatisme. Il s'adresse également aux personnes qui présentent toute autre déficience entre autre visuelle dans la mesure où les performances globales du système visuel seront en amélioration. Enfin, ce procédé d'entraînement s'adresse également à toute personne ayant une bonne vue mais souhaitant encore l'améliorer, ce qui permet notamment d'essayer d'avoir plus que 10/10 à chaque œil.

Selon le défaut visuel initial du sujet, le procédé d'entraînement d'un sujet peut à terme lui permettre de recouvrer une vision suffisante pour ne plus avoir besoin de porter de lunettes correctrices.

Il devra être noté que l'invention porte sur un procédé d'entraînement qui n'a pas pour but de guérir une quelconque maladie, mais qui permet d'améliorer la vision d'un individu par un entraînement régulier, même dans le cas où celui-ci possède déjà une bonne vue. Le procédé d'entraînement de l'invention repose uniquement sur l'utilisation de lunettes spéciales et n'implique aucune méthode de caractère essentiellement biologique, au même titre que l'utilisation d'un banc de musculation ou d'un livre d'exercices visant à améliorer sa mémoire.

Ce procédé d'entraînement de la vision n'a pas pour but de corriger les défauts physiologiques de l'œil, comme par exemple un défaut de géométrie entraînant un problème de myopie, d'astigmatisme ou d'hypermétropie, ce qui présenterait un but thérapeutique. Au contraire, le procédé d'entraînement de la vision de l'invention a pour but d'entraîner le cerveau de l'utilisateur à améliorer la capacité du cortex visuel à générer une image de bonne qualité, par exemple dans le but d'améliorer la vue d'un utilisateur n'ayant pas de problèmes de vue, ou de compenser d'éventuels défauts physiologiques de l'œil, sans chercher à corriger ces défauts.

Les lunettes d'entraînement de l'invention doivent également être distinguées des lunettes thérapeutiques, qui sont des lunettes correctrices. En effet, les lunettes d'entraînement de l'invention n'ont aucun but correcteur.

Le jeu de lunettes de l'invention permet avantageusement d'entraîner le cortex visuel à mieux traiter les informations visuelles qu'il reçoit et ainsi améliorer la vision. Par l'utilisation successive de lunettes d'entraînement différentes les unes des autres, l'invention permet de dynamiser à la fois la vision verticale, horizontale, latérale et périphérique tout en favorisant le fonctionnement coopératif des différentes centres du cerveau. L'invention propose ainsi un entraînement dynamique en vue d'une récupération holistique d'une vision optimale, qui peut par exemple permettre, à terme de se passer de lunette, de lentilles ou de tout autre dispositif similaire, sans aucun traitement médical ou biologique, ni aucune opération chirurgicale.

Il sera noté que le procédé d'entraînement de l'invention doit préférentiellement être associé au port de lunettes à sténopé classiques. L'utilisateur doit ainsi porter régulièrement des lunettes à sténopé et des lunettes du jeu de lunettes de l'invention, préférentiellement de deux à cinq minutes par séance d'exercice en début d'entraînement, puis de cinq à dix minutes par séance d'exercice lorsque l'utilisateur ressent moins de fatigue suite au port des lunettes de l'invention. Cet exercice est préférentiellement quotidien lors d'un usage de rééducation de la vision, puis hebdomadaire, préférentiellement deux fois par semaine, pour un usage d'entretien ou préventif.

Le port des lunettes peut se faire dans n'importe quel ordre, l'important étant de porter successivement et régulièrement l'ensemble des lunettes du jeu de lunettes de l'invention et des lunettes à sténopé pendant une durée préférentiellement similaire.

## Revendications

1. Jeu de lunettes d'entraînement de la vision par occultation d'une partie du champ visuel, comprenant plusieurs lunettes (1) d'entraînement de la vision différentes les unes des autres, prévues pour être utilisées successivement pour entraîner une zone différente du cerveau impliqué dans la vision afin d'entraîner et d'améliorer la vision de l'utilisateur, et comportant chacune une surface opaque (2) recouvrant l'ensemble du champ de vision et dans laquelle est ménagée au moins une partie transparente (3) permettant la vision, cette au moins une partie transparente (3) étant différente pour chacune des lunettes (1), l'au moins une partie transparente (3) étant sous la forme d'une fente transparente longitudinale (4) d'au moins 1,5 millimètre de large ou sous la forme d'une surface transparente continue (5) d'au moins 50 millimètres carré, et en ce qu'il comprend au moins deux lunettes (1) d'entraînement de la vision différentes les unes des autres et choisies parmi les lunettes (1) suivantes :
- des lunettes d'entraînement (1, 11) de la mise en cohérence des points sur une ligne horizontale de chaque œil, ces lunettes (1, 11) présentant une seule partie transparente (3) sous la forme d'une fente continue de vue horizontale (21) située au niveau de l'axe horizontal (7) des pupilles d'un sujet qui regarde droit devant lui ;
- des lunettes d'entraînement (1, 12) de la mise en cohérence des points sur une ligne verticale de chaque œil, ces lunettes (1, 12) présentant uniquement deux parties transparentes (3) prévues chacune sous la forme d'une fente continue de vue verticale (22) située au niveau de l'axe vertical (6) d'une des pupilles d'un sujet qui regarde droit devant lui ;
- des lunettes d'entraînement (1, 13) de la vision dans le champ médial de chaque œil, ces lunettes (1, 13) présentant une seule partie transparente (3) sous la forme d'une fente de vue verticale centrale (23) d'au moins 10 millimètres de large et située de manière médiane entre l'axe vertical (6) des deux pupilles d'un sujet qui regarde droit devant lui ;
- des lunettes d'entraînement (1, 14) de la vision dans le champ latéral de chaque œil, ces lunettes (1, 14) présentant uniquement deux parties transparentes (3) chacune sous la forme d'une fente de vue verticale latérale (24) d'au moins 10 millimètres de large et décalée latéralement par rapport à l'axe vertical (6) de chacune des pupilles d'un sujet qui regarde droit devant lui ;
- des lunettes d'entraînement (1, 15) de la vision dans le champ supéro-externe de l'œil droit et l'angle inféro-externe de l'œil gauche, ces lunettes (1, 15) présentant uniquement deux parties transparentes (3), la partie transparente (3) associé à l'œil droit étant sous la forme d'une zone transparente latérale supérieure droite (26) décalée vers la droite par rapport à l'axe vertical (6) de la pupille droite d'un sujet qui regarde droit devant lui et décalée vers le haut par rapport à l'axe horizontal (7) de cette même pupille, et la partie transparente (3) associé à l'œil gauche étant sous la forme d'une zone transparente latérale inférieure gauche (27) décalée vers la gauche par rapport à l'axe vertical (6) de la pupille gauche d'un sujet qui regarde droit devant lui et décalée vers le bas par rapport à l'axe horizontal (7) de ladite pupille gauche ;
- des lunettes d'entraînement (1, 16) de la vision dans le champ supéro-externe de l'œil gauche et l'angle inféro-externe de l'œil droit, ces lunettes (1, 16) présentant uniquement deux parties transparentes (3), la partie transparente (3) associé à l'œil gauche étant sous la forme d'une zone transparente latérale supérieure gauche (29) décalée vers la gauche par rapport à l'axe vertical (6) de la pupille gauche d'un sujet qui regarde droit devant lui et décalée vers le haut par rapport à l'axe horizontal (7) de cette même pupille, et la partie transparente (3) associé à l'œil droit étant sous la forme d'une zone transparente latérale inférieure droite (28) décalée vers la droite par rapport à l'axe vertical (6) de la pupille droite d'un sujet qui regarde droit devant lui et décalée vers le bas par rapport à l'axe horizontal (7) de ladite pupille droite ; et
- des lunettes d'entraînement (1, 17) de la vision en convergence des deux yeux, ces lunettes (1, 17) présentant uniquement deux parties transparentes (30) centrées chacune sur les pupilles d'un sujet qui regarde droit devant lui, chacune des deux parties transparentes (30) étant prolongées vers l'avant par un tube creux opaque (18) rapporté sur les lunettes, ces deux tubes creux opaques (18) convergeant l'un vers l'autre au niveau de leur extrémité libre.

2. Jeu de lunettes selon la revendication 1, **caractérisé en ce qu'**il comprend au moins trois, préférentiellement quatre, plus préférentiellement cinq lunettes (1) d'entraînement de la vision différentes les unes des autres.

3. Jeu de lunettes selon la revendication 1, **caractérisé en ce qu'**il comprend au moins six, préférentiellement sept lunettes (1) d'entraînement de la vision différentes les unes des autres.

4. Jeu de lunettes selon la revendication 1, **caractérisé en ce que** la fente de vue horizontale (21) des lunettes d'entraînement (1, 11) de la mise en cohérence des points sur une ligne horizontale présente une largeur L1 comprise entre 1,5 et 5 millimètres, préférentiellement comprise entre 2 et 4 millimètres, et plus préférentiellement sensiblement égale à 3 millimètres.

5. Jeu de lunettes selon la revendication 1, **caractérisé en ce que** les fentes de vue verticales (22) des lunettes d'entraînement (1, 12) de la mise en cohérence des points sur une ligne verticale présentent chacune une largeur L2 comprise entre 1,5 et 5 millimètres, préférentiellement comprise entre 2 et 4 millimètres, et plus préférentiellement sensiblement égale à 3 millimètres.

6. Jeu de lunettes selon la revendication 1, **caractérisé en ce que** la fente de vue verticale centrale (23) des lunettes d'entraînement (1, 13) de la vision dans le champ médial est située à une distance L3 de l'axe vertical (6) de chacune des deux pupilles, cette distance L3 étant comprise entre 5 et 30 millimètres, préférentiellement comprise entre 10 et 20 millimètres, et plus préférentiellement sensiblement égale à 15 millimètres.

7. Jeu de lunettes selon la revendication 1, **caractérisé en ce que** chacune des larges fentes de vue verticale latérales (24) des lunettes d'entraînement (1, 14) de la vision dans le champ latéral est située à une distance latérale externe L4 de l'axe vertical (6) de chacune des deux pupilles, cette distance L4 étant comprise entre 1,5 et 10 millimètres, préférentiellement comprise entre 3 et 7 millimètres, et plus préférentiellement sensiblement égale à 5 millimètres.

8. Jeu de lunettes selon la revendication 1, **caractérisé en ce que**, pour les lunettes d'entraînement (1, 15, 16) de la vision dans le champ supéro-externe et inféro-externe des yeux :
- la partie transparente (3) formant une zone transparente latérale supérieure (26, 29) est située à une distance verticale L5' ou L6' au-dessus de l'axe horizontal (7) des pupilles, cette distance verticale L5' ou L6' étant comprise entre 1,5 et 5 millimètres, préférentiellement comprise entre 2 et 4 millimètres, et plus préférentiellement sensiblement égale à 3 millimètres, et située à une distance latérale L5" ou L6" décalée vers l'extérieur par rapport à l'axe vertical (6) de chacune des deux pupilles, cette distance latérale L5" ou L6" étant comprise entre 3 et 20 millimètres, préférentiellement comprise entre 5 et 15 millimètres, et plus préférentiellement sensiblement égale à 10 millimètres ; et
- la partie transparente (3) formant une zone transparente latérale inférieure (27, 28) est située à une distance verticale L5' ou L6' au-dessous de l'axe horizontal (7) des pupilles, cette distance verticale L5' ou L6' étant comprise entre 1,5 et 5 millimètres, préférentiellement comprise entre 2 et 4 millimètres, et plus préférentiellement sensiblement égale à 3 millimètres, et située à une distance latérale L5" ou L6" décalée vers l'extérieur par rapport à l'axe vertical (6) de chacune des deux pupilles, cette distance latérale L5" ou L6" étant comprise entre 3 et 20 millimètres, préférentiellement comprise entre 5 et 15 millimètres, et plus préférentiellement sensiblement égale à 10 millimètres.

9. Jeu de lunettes selon la revendication 1, **caractérisé en ce que** les deux parties transparentes (30) des lunettes d'entraînement (1, 17) de la vision en convergence présentent des dimensions respectives horizontale L7a et verticale L7b comprises entre 5 et 40 millimètres, préférentiellement comprise entre 10 et 30 millimètres, et plus préférentiellement sensiblement égale à 22 millimètres.

10. Jeu de lunettes selon la revendication 1, **caractérisé en ce que** les deux parties transparentes (30) des lunettes d'entraînement (1, 17) de la vision en convergence sont de forme circulaire avec un diamètre L7a compris entre 5 et 40 millimètres, préférentiellement compris entre 10 et 30 millimètres, et plus préférentiellement sensiblement égal à 22 millimètres, et **en ce que** les tubes creux opaques (18) ont une section ronde de même diamètre L7a interne.

11. Jeu de lunettes selon la revendication 1, **caractérisé en ce que** les deux parties transparentes (30) des lunettes d'entraînement (1, 17) de la vision en convergence sont de forme ovale, carrée ou autrement polygonale et que les tubes creux opaques (18) présentent une section de même forme.

12. Jeu de lunettes selon la revendication 1, **caractérisé en ce que** les tubes creux opaques (18) des lunettes d'entraînement (1, 17) de la vision en convergence présentent une longueur moyenne L7' comprise entre 20 et 100 millimètres, préférentiellement comprise entre 40 et 80 millimètres, et plus préférentiellement comprise entre 55 et 65 millimètres.

13. Jeu de lunettes selon la revendication 1, **caractérisé en ce que** les tubes creux opaques (18) des lunettes d'entraînement (1, 17) de la vision en convergence convergent l'un vers l'autre au niveau de leur extrémité libre de sorte que leurs axes de révolution (19) se coupent à une distance de convergence L7" du plan vertical (20) passant par les deux pupilles du sujet, cette distance L7" étant comprise entre 50 et 300 millimètres, préférentiellement comprise entre 100 et 200 millimètres, et plus préférentiellement comprise entre 140 et 160 millimètres.

14. Jeu de lunettes selon l'une quelconque des revendications précédente, **caractérisé en ce que** la surface opaque (2) est obtenue par l'ajout de caches occultant la vision qui sont rapportés sur des lunettes transparentes.

15. Jeu de lunettes selon l'une quelconque des revendications précédente, **caractérisé en ce que** l'au moins une partie transparente (3) est une matière transparente ou une absence de matière prévue dans la surface opaque (2).

16. Procédé d'entraînement de la vision, **caractérisé en ce qu'**il consiste à porter successivement chacune des lunettes (1) du jeu de lunettes selon l'une quelconque des revendications précédentes pendant une durée limitée.

17. Procédé d'entraînement de la vision selon la revendication précédente, **caractérisé en ce que** chacune des lunettes (1) du jeu de lunettes est portée pendant une durée minimum d'une minute, préférentiellement pendant une durée minimum de deux minutes.

18. Procédé d'entraînement de la vision selon la revendication 16 ou 17, **caractérisé en ce qu'**il consiste à porter successivement chacune des lunettes (1) du jeu de lunettes ainsi que des lunettes à sténopé classiques pendant une durée limitée.

## Patentansprüche

1. Ein Satz Brillen für das Sehtraining durch Verdecken eines Teils des Gesichtsfeldes, mit mehreren voneinander verschiedenen Sehtrainingsbrillen (1), die dazu vorgesehen sind nacheinander verwendet zu werden, um eine jeweils andere Zone des Gehirn zu trainieren, die am Sehen beteiligt ist, um das Sehvermögen des Benutzers zu trainieren und zu verbessern, und die jeweils eine opake Fläche (2) enthalten, die das gesamte Gesichtsfeld abdeckt, und in der mindestens ein transparenter Bereich (3) ausgespart ist, der das Sehen erlaubt, dieser mindestens eine transparente Bereich (3) unterscheidet sich bei jeder der Brillen (1), dieser mindestens eine transparente Bereich (3) hat dabei die Form eines transparenten Längsschlitzes (4) mit einer Breite von mindestens 1,5 Millimetern oder die Form einer ununterbrochenen, transparenten Fläche (5) mit mindestens 50 Quadratmillimetern, und der Brillensatz enthält mindestens zwei voneinander verschiedene Sehtrainingsbrillen (1), die unter den folgenden Brillen (1) ausgewählt werden:
- Trainingsbrillen (1, 11) zur Herstellung der Kohärenz von Punkten auf einer horizontalen Linie jedes Auges, diese Brillen (1, 11) enthalten einen einzigen transparenten Bereich (3) in Form eines ununterbrochenen horizontalen Sehschlitzes (21), der sich in Höhe der horizontalen Achse (7) der Pupillen einer Person befindet, die gerade nach vorne schaut.
- Trainingsbrillen (1, 12) zur Herstellung der Kohärenz von Punkten auf einer vertikalen Linie jedes Auges, diese Brillen (1, 12) weisen nur zwei transparente Bereiche (3) auf, die jeweils in Form eines durchgängigen vertikalen Sehschlitzes (22) vorgesehen sind, der sich in Höhe der vertikalen Achse (6) einer der Pupillen einer Person befindet, die gerade nach vorne schaut.
- Trainingsbrillen (1, 13) für das Sehen im medialen Bereich jedes Auges, diese Brillen (1, 13) enthalten einen einzigen transparenten Bereich (3) in Form eines zentralen vertikalen Sehschlitzes (23), mit einer Breite von mindestens 10 Millimetern, der median zwischen der vertikalen Achse (6) der beiden Pupillen einer Person angeordnet ist, die gerade nach vorne schaut.
- Trainingsbrillen (1, 14) für das Sehen im lateralen Bereich jedes Auges, diese Brillen (1, 14) enthalten nur zwei transparente Bereiche (3), jeweils in Form eines lateralen vertikalen Sehschlitzes (24), mit einer Breite von mindestens 10 Millimetern, der bezogen auf die vertikale Achse (6) der beiden Pupillen einer Person, die gerade nach vorne schaut, lateral verschoben ist.
- Trainingsbrillen (1, 15) für das Sehen im supero- lateralen Bereich des rechten Auges und dem infero- lateralen Bereich des linken Auges, diese Brillen (1, 15) weisen nur zwei transparente Bereiche (3) auf, der transparente Bereich (3) für das rechte Auge hat dabei die Form einer transparenten, supero- lateralen, rechten Zone (26), bezogen auf die vertikale Achse (6) der rechten Pupille einer Person, die gerade nach vorne schaut, nach rechts versetzt und bezogen auf die horizontale Achse (7) derselben Pupille nach oben versetzt und der transparente Bereich (3) für das linke Auge hat die Form einer transparenten, infero- lateralen linken Zone (27) nach links versetzt, bezogen auf die vertikale Achse (6) der linken Pupille einer Person, die gerade nach vorne schaut und bezogen auf die horizontale Achse (7) dieser linken Pupille nach unten verschoben.
- Trainingsbrillen (1, 16) für das Sehen im supero- lateralen Bereich des linken Auges und dem infero- lateralen Winkel des rechten Auges, diese Brillen (1, 16) weisen nur zwei transparente Bereiche (3) auf, der transparente Bereich (3), der dem linken Auge zugeordnet ist, hat die Form einer transparenten, lateral- superioren, linken Zone (29), nach links versetzt, bezogen auf die vertikale Achse (6) der linken Pupille einer Person, die gerade nach vorne schaut und nach oben versetzt, bezogen auf die horizontale Achse (7) derselben Pupille, und der transparente Bereich (3), der dem rechten Auge zugeordnet ist, hat die Form einer transparenten, inferolateralen rechten Zone (28) nach rechts versetzt, bezogen auf die vertikale Achse (6) der rechten Pupille einer Person, die gerade nach vorne schaut und nach unten verschoben bezogen auf die horizontale Achse (7) dieser linken Pupille und
- Trainingsbrillen (1, 17) für das Konvergenzsehen der beiden Augen, diese Brillen (1, 17) weisen nur zwei transparente Bereiche (30) auf, die jeweils auf die Pupillen einer Person, die gerade nach vorne schaut, zentriert sind, jeder der beiden transparenten Bereiche (30) verlängert sich dabei nach vorne durch eine hohle, opake Röhre (18), die auf die Brille aufgesetzt wird, diese beiden hohlen, opakes Röhren (18) konvergieren zueinander in Höhe ihres freien Endes.

2. Brillensatz nach Anspruch 1, **dadurch gekennzeichnet, dass** er mindestens drei, besser noch vier und am besten fünf voneinander verschiedene Sehtrainingsbrillen (1) enthält.

3. Brillensatz nach Anspruch 1, **dadurch gekennzeichnet, dass** er mindestens sechs, besser noch sieben voneinander verschiedene Sehtrainingsbrillen (1) enthält.

4. Brillensatz nach Anspruch 1, **dadurch gekennzeichnet, dass** der horizontale (21) Sehschlitz der Trainingsbrillen (1, 11) zur Kohärenzherstellung von Punkten auf einer horizontalen Linie eine Breite L1 zwischen 1,5 und 5 Millimetern aufweist, besser noch zwischen 2 und 4 Millimeter und am Besten im Wesentlichen gleich 3 Millimeter.

5. Brillensatz nach Anspruch 1 **dadurch gekennzeichnet, dass** die vertikalen (22) Sehschlitze der Trainingsbrillen (1, 12) zur Kohärenzherstellung von Punkten auf einer vertikalen Linie jeweils eine Breite L2 zwischen 1,5 und 5 Millimetern aufweisen, besser noch zwischen 2 und 4 Millimeter und am Besten im Wesentlichen gleich 3 Millimeter.

6. Brillensatz nach Anspruch 1 **dadurch gekennzeichnet, dass** der zentrale vertikale (23) Sehschlitz der Trainingsbrillen (1, 13) zum Sehen im medialen Bereich in einer Entfernung L3 von der vertikalen Achse (6) jeder der beiden Pupillen liegt, dieser Abstand L3 liegt zwischen 5 und 30 Millimetern, besser noch zwischen 10 und 20 Millimeter und am Besten im Wesentlichen gleich 15 Millimeter.

7. Brillensatz nach Anspruch 1, **dadurch gekennzeichnet, dass** jeder der breiten lateralen Sehschlitze (24) der Trainingsbrillen (1, 14) für das Sehen im lateralen Bereich in einem lateral- externen Abstand L4 von der vertikalen Achse (6) jeder der beiden Pupillen liegt, dieser Abstand L4 liegt zwischen 1,5 und 10 Millimetern, besser noch zwischen 3 und 7 Millimetern und am Besten im Wesentlichen gleich 5 Millimeter.

8. Brillensatz nach Anspruch 1, **dadurch gekennzeichnet, dass** bei den Trainingsbrillen (1, 15, 16) für das Sehen im supero- lateralen und im inferolateralen Bereich der Augen:
- der transparente Bereich (3), der eine transparente, lateral- superiore Zone (26, 29) bildet, sich in einem vertikalen Abstand L5' oder L6' über der horizontalen Achse (7) der Pupillen befindet, dieser vertikale Abstand L5' oder L6' beträgt dabei zwischen 1,5 und 5 Millimetern, besser noch zwischen 2 und 4 Millimetern und am besten im Wesentlichen gleich 3 Millimeter, und liegt in einem lateralen Abstand L5" oder L6" nach außen versetzt, bezogen auf die vertikale Achse (6) jeder der beiden Pupillen, dieser laterale Abstand L5" oder L6" beträgt dabei zwischen 3 und 20 Millimeter, vorzugsweise zwischen 5 und 15 Millimeter und am Besten im Wesentlichen gleich 10 Millimetern; und
- der transparente Bereich (3), der eine transparente, lateral- inferiore Zone (27, 28) bildet, sich in einem vertikalen Abstand L5' oder L6' unter der horizontalen Achse (7) der Pupillen befindet, dieser vertikale Abstand L5' oder L6' liegt dabei zwischen 1,5 und 5 Millimetern, besser zwischen 2 und 4 Millimetern und am besten im Wesentlichen gleich 3 Millimeter, und liegt in einem lateralen Abstand L5" oder L6" versetzt nach außen, bezogen auf die vertikale Achse (6) jeder der beiden Pupillen, dieser laterale Abstand L5" oder L6" beträgt dabei zwischen 3 und 20 Millimeter, vorzugsweise zwischen 5 und 15 Millimeter und am Besten im Wesentlichen gleich 10 Millimetern.

9. Brillensatz nach Anspruch 1, **dadurch gekennzeichnet, dass** die beiden transparenten Bereiche (30) der Trainingsbrillen (1, 17) zum Konvergenzsehen jeweils horizontale L7a und vertikale L7b Abmessungen aufweisen, die zwischen 5 und 40 Millimeter betragen, vorzugsweise zwischen 10 und 30 Millimeter und noch besser im Wesentlichen gleich 22 Millimeter.

10. Brillensatz nach Anspruch 1, **dadurch gekennzeichnet, dass** die beiden transparenten Bereiche (30) der Trainingsbrillen (1, 17) zum Konvergenzsehen ringförmig sind, mit einem Durchmesser L7a zwischen 5 und 40 Millimetern, vorzugsweise zwischen 10 und 30 Millimeter und noch besser im Wesentlichen gleich 22 Millimeter und dadurch, dass die opaken Hohlröhren (18) einen runden Querschnitt mit dem gleichen Innendurchmesser L7a haben.

11. Brillensatz nach Anspruch 1, **dadurch gekennzeichnet, dass** die beiden transparenten Bereiche (30) der Trainingsbrillen (1, 17) zum Konvergenzsehen eine ovale, quadratische oder andere polygonale Form haben und die opaken Hohlröhren (18) einen Querschnitt derselben Form haben.

12. Brillensatz nach Anspruch 1, **dadurch gekennzeichnet, dass** die opaken Hohlröhren (18) der Trainingsbrillen (1, 17) zum Konvergenzsehen eine durchschnittliche Länge L7' zwischen 20 und 100 Millimetern, vorzugsweise zwischen 40 und 80 Millimetern und noch besser zwischen 55 und 65 Millimetern haben.

13. Brillensatz nach Anspruch 1, **dadurch gekennzeichnet, dass** die opaken Hohlröhren (18) der Trainingsbrillen (1, 17) zum Konvergenzsehen in Höhe ihres freien Endstücks zueinander konvergieren, so dass ihre Drehachsen (19) sich in einem Konvergenzabstand L7" von der vertikalen Ebene (20) schneiden, die durch die beiden Pupillen der Person führt, dieser Abstand L7" liegt dabei zwischen 50 und 300 Millimetern, vorzugsweise zwischen 100 und 200 Millimetern und noch besser zwischen 140 und 160 Millimetern.

14. Brillensatz nach irgendeinem der vorangehenden Ansprüche, **dadurch gekennzeichnet, dass** die opake Fläche (2) durch Hinzufügen von Schablonen erreicht wird, die die Sicht verdecken und auf transparente Brillen aufgesetzt werden.

15. Brillensatz nach irgendeinem der vorangehenden Ansprüche, **dadurch gekennzeichnet, dass** es sich bei dem mindestens einen transparenten Bereich (3) um ein transparentes Material handelt oder um ein Fehlen von Material, das in der opaken Fläche (2) vorgesehen ist.

16. Verfahren zum Sehtraining, **dadurch gekennzeichnet, dass** es darin besteht, nacheinander jede der Brillen (1) des Brillensatzes nach irgendeinem der vorangehenden Ansprüche, während einer begrenzten Zeit zu tragen.

17. Verfahren zum Sehtraining, nach dem vorangehenden Anspruch, **dadurch gekennzeichnet, dass** jede der Brillen (1) des Brillensatzes während einer Mindestzeit von einer Minute, besser noch während einer Mindestzeit von zwei Minuten getragen wird.

18. Verfahren zum Sehtraining, nach Anspruch 16 oder 17, **dadurch gekennzeichnet, dass** es darin besteht, nacheinander jede der Brillen (1) des Brillensatzes sowie herkömmliche stenopäische Brillen während einer begrenzten Zeit zu tragen.

## Claims

1. A set of vision training spectacles by occultation of a part of the visual field, comprising several vision training spectacles (1) different from each other, intended for successive use to train a different area of the brain involved in vision in order to train and improve the vision of the user and each having an opaque surface (2) covering the entire field of vision and wherein at least one transparent part (3) allowing vision is provided, this at least one transparent part (3) being different for each of the spectacles (1), the at least one transparent part (3) being in the form of a longitudinal transparent slit (4) of at least 1.5 millimetres wide or in the form of a continuous transparent surface (5) of at least 50 square millimetres, and in that it comprises at least two vision training spectacles (1) different from each other chosen from the following spectacles (1):
- training spectacles (1, 11) for training the consistency of points on a horizontal line of each eye, these spectacles (1, 11) having a single transparent part (3) in the form of a continuous slit of horizontal view (21) located at the level of the horizontal axis (7) of the pupils of a subject who is looking straight ahead;
- training spectacles (1, 12) for training the consistency of points on a vertical line of each eye, these spectacles (1, 12) having only two transparent parts (3) each provided in the form of a continuous slit of vertical view (22) located at the vertical axis (6) of one of the pupils of a subject who is looking straight ahead;
- training spectacles (1, 13) for vision training in the middle field of each eye, these spectacles (1, 13) having a single transparent part (3) in the form of a central vertical view slit (23) at least 10 millimetres wide and located centrally between the vertical axis (6) of the two pupils of a subject who is looking straight ahead;
- training spectacles (1, 14) for vision training in the lateral field of each eye, these spectacles (1, 14) having only two transparent parts (3) each in the form of a vertical lateral view slit (24) at least 10 millimetres wide and offset laterally with respect to the vertical axis (6) of each of the pupils of a subject who is looking straight ahead;
- training spectacles (1, 15) for vision training in the upper-external field of the right eye and the lower-external angle of the left eye, these spectacles (1, 15) having only two transparent parts (3), the transparent part (3) associated with the right eye being in the form of a right upper lateral transparent area (26) offset to the right with respect to the vertical axis (6) of the right pupil of a subject who is looking straight ahead and offset to the top with respect to the horizontal axis (7) of the same pupil, and the transparent part (3) associated with the left eye being in the form of a left lower lateral transparent area (27) offset to the left with respect to the vertical axis (6) of the left pupil of a subject who is looking straight ahead and offset downward with respect to the horizontal axis (7) of said left pupil;
- training spectacles (1, 16) for vision training in the upper-external field of the left eye and the lower-external angle of the right eye, these spectacles (1, 16) having only two transparent parts (3), the transparent part (3) associated with the left eye being in the form of a transparent upper left lateral transparent area (29) offset to the left with respect to the vertical axis (6) of the left pupil of a subject who is looking straight ahead and offset upward with respect to the horizontal axis (7) of the same pupil, and the transparent part (3) associated with the right eye being in the form of a lower right lateral transparent area (28) offset to the right with respect to the vertical axis (6) of the right pupil of a subject who is looking straight ahead and offset downward with respect to the horizontal axis (7) of said right pupil; and
- training spectacles (1, 17) for training the converging on both eyes, these spectacles (1, 17) having only two transparent parts (30) each centered on the pupils of a subject who is looking straight ahead, each of the two transparent parts (30) being extended forward by an opaque hollow tube (18) attached to the spectacles, these two opaque hollow tubes (18) converging towards each other at their free end.

2. A spectacle set according to claim 1, **characterized in that** it includes at least three, preferably four, more preferably five vision training spectacles (1) different from one another.

3. A spectacle set according to claim 1, **characterized in that** it includes at least six, preferably seven (1) vision training spectacles different from one another.

4. A spectacle set according to claim 1, **characterized in that** the horizontal view slit (21) of the training spectacles (1, 11) for training the consistency of points on a horizontal line has a width L1 of between 1.5 and 5 millimetres, preferably of between 2 and 4 millimetres, and more preferably substantially equal to 3 millimetres.

5. A spectacle set according to claim 1, **characterized in that** the vertical view slits (22) of the training spectacles (1, 12) for training the consistency of points on a vertical line each have a width L2 of between 1.5 and 5 millimetres, preferably of between 2 and 4 millimetres, and more preferably substantially equal to 3 millimetres.

6. A spectacle set according to claim 1, **characterized in that** the central vertical view slit (23) of the training spectacles (1, 13) for vision training in the middle field is located at a distance L3 from the vertical axis (6) of each of the two pupils, this distance L3 being between 5 and 30 millimetres, preferably between 10 and 20 millimetres, and more preferably substantially equal to 15 millimetres.

7. A spectacle set according to claim 1, **characterized in that** each of the large lateral vertical view slits (24) of the training spectacles (1, 14) for vision training in the lateral field is located at an external lateral distance L4 from the vertical axis (6) of each of the two pupils, this distance L4 being between 1.5 and 10 millimetres, preferably between 3 and 7 millimetres, and more preferably substantially equal to 5 millimetres.

8. A spectacle set according to claim 1, **characterized in that**, for training spectacles (1, 15, 16) for vision training in the upper and lower external field of the eyes:
- the transparent part (3) forming an upper lateral transparent area (26, 29) is located at a vertical distance L5' or L6' above the horizontal axis (7) of the pupils, this vertical distance L5' or L6' being between 1.5 and 5 millimetres, preferably between 2 and 4 millimetres, and more preferably substantially equal to 3 millimetres, and located at a lateral distance L5" or L6" offset outwards from the vertical axis (6) of each of the two pupils, this lateral distance L5" or L6" being between 3 and 20 millimetres, preferably between 5 and 15 millimetres, and more preferably substantially equal to 10 millimetres; and
- the transparent part (3) forming a lower lateral transparent area (27, 28) is located at a vertical distance L5' or L6' below the horizontal axis (7) of the pupils, this vertical distance L5' or L6' being between 1.5 and 5 millimetres, preferably between 2 and 4 millimetres, and more preferably substantially equal to 3 millimetres, and located at a lateral distance L5" or L6" offset outwards from the vertical axis (6) of each of the two pupils, this lateral distance L5" or L6" being between 3 and 20 millimetres, preferably between 5 and 15 millimetres, and more preferably substantially equal to 10 millimetres.

9. A spectacle set according to claim 1, **characterized in that** the two transparent parts (30) of the training spectacles (1, 17) of the converging vision have respective horizontal L7a and vertical L7b dimensions of between 5 and 40 millimetres, preferably between 10 and 30 millimetres, and more preferably substantially equal to 22 millimetres.

10. A spectacle set according to claim 1, **characterized in that** the two transparent parts (30) of the training spectacles (1, 17) of the converging vision are circular in shape with a diameter L7a of between 5 and 40 millimetres, preferably of between 10 and 30 millimetres, and more preferably substantially equal to 22 millimetres, and **in that** the opaque hollow tubes (18) have a round cross-section of the same internal diameter L7a.

11. A spectacle set according to claim 1, **characterized in that** the two transparent parts (30) of the training spectacles (1, 17) of the converging vision are oval, square or otherwise polygonal in shape and that the opaque hollow tubes (18) have a section of the same shape.

12. A spectacle set according to claim 1, **characterized in that** the opaque hollow tubes (18) of the training spectacles (1, 17) for training the converging vision have an average length L7' of between 20 and 100 millimetres, preferably of between 40 and 80 millimetres, and more preferably of between 55 and 65 millimetres.

13. A spectacle set according to claim 1, **characterized in that** the opaque hollow tubes (18) of the training spectacles (1, 17) of the converging vision converge towards each other at their free end so that their axes of revolution (19) intersect at a convergence distance L7" from the vertical plane (20) going through the two pupils of the subject, this distance L7" being between 50 and 300 millimetres, preferably between 100 and 200 millimetres, and more preferably between 140 and 160 millimetres.

14. A spectacle set according to any of the preceding claims, **characterized in that** the opaque surface (2) is obtained by adding vision blind covers which are applied to transparent spectacles.

15. A spectacle set according to any of the preceding claims, **characterized in that** the at least one transparent part (3) is a transparent material or an absence of material provided in the opaque surface (2).

16. A vision training method, **characterized in that** it consists in successively wearing each of the spectacles (1) of the spectacle set according to any of the preceding claims for a limited period of time.

17. A vision training method according to the preceding claim, **characterized in that** each of the spectacles (1) of the spectacle set is worn for a minimum duration of one minute, preferably for a minimum duration of two minutes.

18. A vision training method according to claim 16 or 17, **characterized in that** it consists in successively wearing each of the spectacles (1) of the spectacle set as well as the classic pinhole spectacles for a limited period of time.
